# EUROPÄISCHE PATENTSCHRIFT

(11) **EP 1 382 027 B1**
(45) Veröffentlichungstag und Bekanntmachung des Hinweises auf die Patenterteilung: **08.09.2004**
(21) Anmeldenummer: 02706740.4
(22) Anmeldetag: 14.02.2002
(51) Int. Cl.: G08G 1/127

(54) **VERFAHREN ZUR PRIORISIERTEN VERARBEITUNG VON INFORMATIONEN**
METHOD FOR THE PRIORITISED PROCESSING OF INFORMATION
PROCEDE DE TRAITEMENT PRIORITAIRE D'INFORMATIONS

(30) Priorität: 24.04.2001 EP 01109969
(43) Veröffentlichungstag der Anmeldung: 21.01.2004
(73) Patentinhaber: Siemens Transit Telematic Systems AG, 8212 Neuhausen (CH)
(72) Erfinder: ZIEGLER, Alfons, CH-9562 Märwil (CH)
(74) Vertreter: Kley, Hansjörg
(86) Internationale Anmeldenummer: PCT/EP2002/001589
(87) Internationale Veröffentlichungsnummer: WO 2002/086840

(56) Entgegenhaltungen:
- EP-A- 0 797 818
- EP-A- 1 067 498
- US-A- 4 908 629
- US-A- 6 128 742
- GEHRIG J: "MODERNE BETRIEBSLEITSYSTEME AUF BASIS VON DATENFUNKNETZEN" VERKEHR UND TECHNIK,DE,ERIC SCHMIDT VERLAG, BIELEFELD, Bd. 45, Nr. 12, 1992, Seiten 495-496,498-501, XP000567569 ISSN: 0340-4536

## Beschreibung

Die vorliegende Erfindung betrifft ein Verfahren zur priorisierten Verarbeitung von Informationen nach dem Oberbegriff des Patentanspruchs 1.

In EP 0 797 818 B1 ist ein Verfahren zur Funkkommunikation zwischen zentralen und peripheren Einheiten insbesondere für ein verkehrstechnisches Leitsystem angegeben, das einerseits eine bidirektionale Kommunikation zwischen den vorgenannten Einheiten ermöglicht und das andererseits im Nahbereich eine direkte Kommunikation zwischen einzelnen peripheren Einheiten wie z.B. Bussen untereinander oder zwischen einem Bus und einer ortsfesten Einheit, z.B. einer Lichtsignalanlage erlaubt. Dadurch kann die knappe Ressource Frequenz optimal genutzt werden.

Mit der zunehmenden Verkehrsdichte und der Einrichtung von zusätzlichen Diensten, wie z.B. situationsabhängigen Passagierinformationssystemen erweisen sich die wenigen zuteilbaren Funkkanäle als Engpässe zur Uebermittlung von Informationen, die prioritär zu verarbeiten sind.

In EP 0 952 565 A2 ist ein Fahrzeugkommunikationssystem und ein Verfahren zur dynamischen Zuweisung von Kanälen beschrieben, das mittels verteilt angeordneter Basisstationen für eine Vielzahl von Fahrzeugen eine Kommunikation untereinander und mit einer Zentralstation ermöglicht.

Nachteilig ist der Aufwand für die Platzierung der Basisstationen und die hohe Komplexität der vorgeschlagenen Lösung.

Der vorliegenden Erfindung liegt daher die Aufgabe zugrunde, ein Verfahren anzugeben, das unter Beibehaltung der bekannten Infrastruktur insbesondere für ein verkehrstechnisches Leitsystem erlaubt, Informationen priorisiert zu verarbeiten, ohne dass der Durchsatz von Informationen beeinträchtigt wird.

Darüber hinaus sollen nur von autorisierten peripheren Einheiten solche prioritär zu verarbeitende Informationen abgegeben werden können.

Diese Aufgabe wird durch die im Patentanspruch 1 angegebenen Massnahmen gelöst. Vorteilhafte Ausgestaltungen der Erfindung sind in weiteren Ansprüchen angegeben.

Durch die im Patentanspruch 1 angegebenen Verfahrensschritte kann eine periphere Einheit eine von einer anderen peripheren Einheit direkt empfangene Informationseinheit ohne jeden Verzug korrekt verarbeiten, ohne dass eine zentrale Einheit an dieser Uebermittlung beteiligt ist. Dadurch ist sichergestellt, dass z.B. die Anzeige einer Busabfahrt an einer Anzeigeeinheit unmittelbar bei Abfahrt des betreffenden Busses erlischt und auf dem Busperron auch nur ganz knapp verspätet eintreffende Passagiere keine Fehlinformation über einen anscheinend noch kommenden Bus erhalten.

So können sich die folgenden Vorteile zusätzlich ergeben:
i) Dadurch dass
   die Kommunikation zwischen den einzelnen peripheren Einheiteri(11, 15) auf einer anderen Frequenz erfolgt, als auf jener Frequenz, die für die Kommunikation zwischen der wenigstens einen zentralen Einheit 11 und den peripheren Einheiten 12, 15 benutzt wird;
   erfolgt keine Beeinträchtigung der Uebertragungskapazität bei der Kommunikation zwischen der wenigstens einen zentralen Einheit und den peripheren Einheiten. (Patentanspruch 2).
ii) Dadurch dass
   die Kommunikation zwischen den einzelnen peripheren Einheiten 11, 15 auf der gleichen Frequenz erfolgt, wie für die Kommunikation zwischen der wenigstens einen zentralen Einheit 11 und den peripheren Einheiten 12, 15 benutzt wird, jedoch dass die Sendeleistung für die Kommunikation zwischen den einzelnen peripheren Einheiten soweit reduziert ist, dass sich die Reichweite auf die unmittelbare Umgebung einer peripheren Einheit beschränkt;
   braucht für die Kommunikation zwischen den peripheren Einheiten keine andere Infrastruktur eingesetzt zu werden und die Uebertragungskapazität bei der Kommunikation zwischen der wenigstens einen zentralen Einheit und den peripheren Einheiten wird dadurch nicht beeinträchtigt (Patentanspruch 4).
iv) Dadurch dass
   die zweite Informationseinheit INF2 ein Feld COMAND2 enthält, das die Art der priorisierten Verarbeitung festlegt;
   ist es möglich, die Art der priorisierten Verarbeitung direkt aus einem Betriebszustand in der empfangenden und/oder abgebenden peripheren Einheit festzulegen (Patentanspruch 5).

Die Erfindung wird nachfolgend anhand der Zeichnung beispielsweise näher erläutert. Dabei zeigen:
- Figur 1: die Uebersicht der Kommunikationsbeziehungen zwischen einer zentralen Einheit und peripheren Einheiten;
- Figur 2: eine Systemübersicht zur Durchführung des erfindungsgemässen Verfahrens.

Figur 1 zeigt wenigstens eine zentrale Einheit 10 in der Funktion einer Leitstelle eines verkehrstechnischen Systems und periphere Einheiten 11 und 12, die je einem Autobus - im folgenden kurz Bus genannt - zugeordnet sind. Ferner ist eine weitere periphere Einheit 15 als Anzeigeeinheit an einer Bushaltestelle dargestellt.

Die Kommunikation zwischen der zentralen Einheit 10 und den peripheren Einheiten 11, 12 und 15 erfolgt im Multiplexverfahren, in dem jeder peripheren Einheit ein Zeitschlitz zugeordnet ist. Zusätzlich kann ein Zeitschlitz vorgesehen sein, der als sogenannter Broadcast-Kanal allen Kommunikationsteilnehmern, d.h. allen peripheren Einheiten 11, 12 und 15 und der wenigstens einen zentralen Einheit 10 gemeinsam zugänglich ist. Zu den peripheren Einheiten werden von der zentralen Einheit 10 Informationseinheiten INF1 übermittelt. Solche Informationseinheiten INF1 sind auch unter dem Begriff Telegramm bekannt. Die Struktur einer solchen Informationseinheit INF1 ist beispielhaft der nachfolgenden Tabelle 1 zu entnehmen.

**Tabelle 1**

| Name | Inhalte, Beispiele |
|---|---|
| .. | |
| DESCRIPTOR | Beschreibt die Struktur der Informationseinheit |
| INFO11 | Anzeigeinhalt Teil 1 |
| INFO12 | Anzeigeinhalt Teil 2 |
| KEYCODE1 | Schlüsselcode 1 |
| KEYCODE2 | Schlüsselcode 2 |
| .. | |
| | |

Im Feld DESCRIPTOR ist die Struktur der ersten Informationseinheit INF1 angegeben, also insbesondere welche Felder darin enthalten sind und Angaben über die Länge dieser Informationseinheit. In dieser Darstellung gemäss Tabelle 1 wird angenommen, dass aufgrund der gemeldeten Ortsinformation eines Busses 11 eine solche Informationseinheit INF1 an eine Anzeigeeinheit 15 übermittelt wird. In den Feldern INFO11 und allenfalls zusätzlich in einem weiteren Feld INF012 sind die Anzeigeinhalte enthalten, beispielsweise steht im Feld INFO11 die Zeichenfolge "31;15.32; Schlieren". Das Zeichen ";" steht dabei als Separator, das die Inhalte trennt. Auf der Anzeigeeinheit 15 selber wird dieser Anzeigeinhalt gemäss Tabelle 2 dargestellt:

**Tabelle 2**

| Linie | Abfahrt | Richtung |
|---|---|---|
| 31 | 15.32 | Schlieren |

Zusammen mit dem Anzeigeinhalt INFO11 wird ein zugehöriger Schlüsselcode KEYCODE1 ebenfalls übertragen und im Steuerteil der Anzeigeeinheit 15 zwischengespeichert.

Ebenfalls von der zentralen Einheit 10 wird z.B. aufgrund der gemeldeten Ortsinformation eines Busses eine Informationseinheit INF1 mit einer zur Tabelle 1 vergleichbaren Struktur übermittelt und in einem Bordrechner des Busses zwischengespeichert. Insbesondere enthält die Informationseinheit INF1 an einen Bus den identischen Schlüsselcode KEYCODE1, der an eine Anzeigeeinheit übermittelt wurde sowie die Kursnummer in einem Feld COURSE. Der Schlüsselcode KEYCODE1 kann beispielsweise aus der Fahrzeugnummer gebildet sein.

Von der peripheren Einheit 11 im Bus 21 - vgl. dazu Figur 2 - wird eine zweite Informationseinheit INF2 gemäss einer Darstellung in Tabelle 3 übermittelt:

**Tabelle 3**

| Name | Inhalte, Beispiele |
|---|---|
| | |
| KEYCODE2 | Fahrzeugnummer |
| COMMAND2 | Aktion, Befehl, z.B. Löschen |
| | |
| .. | |

Im Feld COMMAND2 kann z.B. die Anweisung stehen, die betreffende Zeile in der Anzeigeeinheit zu löschen. Wird durch das Steuerteil der Anzeigeeinheit 15 beim Empfang der zweiten Informationseinheit INF2 festgestellt, dass der darin übermittelte Schlüsselcode KEYCODE2 mit dem vorgängig übermittelten Schlüsselcode KEYCODE1 identisch ist, wird vom Steuerteil der Inhalt des Feldes COMMAND2 ausgeführt. Dies ist möglich aufgrund der Zuordnung von KEYCODE1 zu INFO11, die sich gemäss der Uebermittlung der ersten Informationseinheit INF1 ergeben hat. Die zweite Informationseinheit INF2 kann eine feste Struktur aufweisen oder wie im Falle der ersten Informationseinheit INF1 eine variable Struktur. Bei Vorliegen einer variablen Struktur ist zusätzlich ein Feld DESCRIPTOR2 vorgesehen. Die in Fig. 1 dargestellte unidirektionale Kommunikationsbeziehung kann auch bidirektionaler Art sein.

Fig. 2 zeigt eine Systemübersicht, in welcher die Durchführung des erfindungsgemässen Verfahrens näher erläutert wird. Eine Bushaltestelle 26 weist wenigstens eine Anzeigeeinheit 25 auf, auf der die demnächst erfolgenden Abfahrten von Bussen dargestellt werden. Ein Bus 21 ist an der Haltestelle 26 angelangt. Eine Leitstelle wird aus wenigstens einem Bedienplatz 20 und einem Rechnersystem 23 gebildet sowie aus Funkübertragungseinrichtungen einschliesslich wenigstens eines Antennenmastes 24, der eine Zone eines Nahverkehrsbetreibers funkmässig versorgt. Es wird angenommen, dass eine erste Informationseinheit INF1 bereits übermittelt und der darin enthaltene Schlüsselcode KEYCODE1 im Bordrechner zwischengespeichert wurde. Der Chauffeur verriegelt die Türen unmittelbar vor Abfahrt. Durch die Betätigung der Tür-Verriegelung wird der Bordrechner angewiesen, den Schlüsselcode KEYCODE1 einschliesslich eines Befehles COMMAND2 in eine zweite Informationseinheit INF2 zu verpacken - vgl. dazu Tabelle 3 - und über einen vorgesehenen Zeitschlitz der Funkübertragungsschnittstelle auszusenden. Diese Informationseinheit INF2 wird vom Steuerteil der Anzeigeeinheit 25 empfangen, und es wird verglichen, ob vorgängig bereits ein Schlüsselcode KEYCODE1 abgespeichert wurde und mit dem übermittelten Schlüsselcode KEYCODE2 übereinstimmt. Wird Gleichheit festgestellt, wird die Anzeige "31 15.32 Schlieren" aufgrund des Inhaltes des Feldes COMMAND2 gelöscht.

Das erfindungsgemässe Verfahren kann auch bei der Einfahrt eines Busses in eine Haltestelle angewendet werden. Dazu wird im Feld COMMAND2 die Instruktion "Blinken" vorgesehen. Sind die vorgenannten Voraussetzungen beim Empfang der zweiten Informationseinheit INF2 im Steuerteil der Anzeigeeinheit 25 erfüllt, bewirkt dieser Inhalt des Feldes COMMAND2, dass die Abfahrtszeitangabe "15.32" in der Darstellung gemäss Figur 2 ausgeblendet wird und die Angabe Linie und Ziel (Destination) blinkend dargestellt wird. Dadurch werden die Passagiere im Haltestellenbereich auf die unmittelbare Abfahrt des betreffenden Busses aufmerksam gemacht.

In der ersten Informationseinheit INF1 kann auch im Schlüsselcode KEYCODE1 oder zusätzlich vorgesehen sein, dass eine Angabe über die Gültigkeit bzw. Lebensdauer des Schlüsselcodes enthalten ist. Beispielsweise, dass der Schlüsselcode bei einmaligem Gebrauch oder bei Verwendung eines bestimmten Befehles COMMAND2 verbraucht ist und bei einer nochmaligen Aussendung mittels einer weiteren zweiten Informationseinheit INF2 in der empfangenden peripheren Einheit keine Wirkung mehr entfaltet.

Das erfindungsgemässe Verfahren ist nicht auf die Kommunikation zwischen einem Bus 21 und einer Anzeigeeinheit 25 beschränkt. Eine besonders vorteilhafte Anwendung ist die dezentrale Anschluss-Sicherung, die durch die Leitstelle lediglich initiiert wird, nämlich durch eine Uebermittlung einer ersten Informationseinheit INF1 an die beiden Busse, in der Regel eine Zubringer- und einen Abbringer-Fahrzeug. Für die Sicherung des Anschlusses können die beiden Busse im Haltestellenbereich direkt über zweite Informationseinheiten INF2 kommunizieren, um einen Anschluss für die Passagiere sicherzustellen. Der Chauffeur kann dabei durch eine entsprechende Anzeige auf einem dem Bordrechner zugeordneten Bediengerät unterstützt werden.

Eine weitere Anwendung des erfindungsgemässen Verfahrens ist die Einfahrt von Bussen in ein Depot; mögliche Aktionen sind dabei das Einweisen für eine spezielle Fahrzeug-Wartung oder das Laden von Daten in den Bordrechner mittels eines Massenspeichers.

Für die funkmässige Uebertragung der zweiten Informationseinheit INF2 sind Distanzen im Haltestellenbereich in der Grössenordnung von wenigen Metern bis etwa 100 m zurückzulegen. In einer vorteilhaften Weiterentwicklung des erfindungsgemässen Verfahrens kann vorgesehen werden, diese Uebertragung z.B. in einem Broadcast-Kanal vorzunehmen und dabei die Sendeleistung soweit zu reduzieren, als eine minimale Empfangsfeldstärke im vorgenannten Haltestellenbereich sichergestellt ist. In einer alternativen Ausgestaltung dazu kann auch eine andere Frequenz benutzt werden und allenfalls zusätzlich auf ein für solche Zwecke standardisiertes Uebertragungsverfahren eingesetzt werden. Insbesondere eignet sich für den unmittelbaren Haltestellenbereich die Technologie Bluetooth.

Möglich ist es auch, die Uebertragung im Infrarotbereich durchzuführen.

Die Anwendung des erfindungsgemässen Verfahrens ist nicht auf die Kommunikation für den Nahverkehrsbereich beschränkt. Dieses Verfahren kann überall dort angewendet werden, wo eine direkte temporäre Kommunikation zwischen peripheren Einheiten notwendig ist, diese Kommunikation aber möglichst ohne eine unmittelbare Steuerung durch eine zentrale Einheit erfolgen soll. Beispielsweise kann mit dem erfindungsgemässen verfahren eine temporäre Kommunikation zwischen einzelnen Endgeräten eines zellulären Bündelfunksystems realisiert werden.

### Liste der verwendeten Bezugszeichen

- 10: zentrale Einheit
- 11: periphere Einheit
- 12: periphere Einheit
- 15: periphere Einheit
- 20: Bedienplatz der Leitstelle
- 21: Bus als periphere Einheit
- 23: Rechnersystem der Leitstelle als Teil einer zentralen Einheit
- 24: Antennenmast
- 25: Anzeigeeinheit als periphere Einheit
- 26: Bushaltestelle

## Patentansprüche

1. Verfahren zur priorisierten Verarbeitung von Informationen, die in einer drahtlosen Kommunikation zwischen zentralen (10) und peripheren Einheiten (11, 12, 15) eines verkehrstechnischen Leitsystems übermittelt werden, wobei von wenigstens einer zentralen Einheit (10) an die peripheren Einheiten (11, 12, 15) erste Informationseinheiten (INF1) übermittelt werden und wobei eine Kommunikation zwischen einzelnen peripheren Einheiten (11, 12, 15) über zweite Informationseinheiten (INF2) herstellbar ist,
**dadurch gekennzeichnet, dass**
bei der Kommunikation zwischen den einzelnen peripheren Einheiten (11, 12, 15) eine zweite Informationseinheit (INF2) von einer peripheren Einheit (11, 12, 15) dann priorisiert verarbeitet wird, wenn diese vorgängig einen in der ersten Informationseinheit (INF1) übermittelten Schlüsselcode (KEYCODE1) erhalten hat und dieser mit dem in der zweiten Informationseinheit (INF2) enthaltenen Schlüsselcode (KEYCODE2) übereinstimmt.

2. Verfahren nach Anspruch 1,
**dadurch gekennzeichnet, dass**
die Kommunikation zwischen den einzelnen peripheren Einheiten(11, 15) auf einer anderen Frequenz erfolgt, als auf jener Frequenz, die für die Kommunikation zwischen der wenigstens einen zentralen Einheit (10) und den peripheren Einheiten (12, 15) benutzt wird.

3. Verfahren nach Anspruch 2,
**dadurch gekennzeichnet, dass**
die Kommunikation zwischen den einzelnen peripheren Einheiten (11, 15) im Infrarotbereich erfolgt.

4. Verfahren nach Anspruch 1,
**dadurch gekennzeichnet, dass**
die Kommunikation zwischen den einzelnen peripheren Einheiten(11, 15) auf der gleichen Frequenz erfolgt, wie für die Kommunikation zwischen der wenigstens einen zentralen Einheit (10) und den peripheren Einheiten (12, 15) benutzt wird, jedoch dass die Sendeleistung für die Kommunikation zwischen den einzelnen peripheren Einheiten soweit reduziert ist, dass sich die Reichweite auf die unmittelbare Umgebung einer peripheren Einheit beschränkt.

5. Verfahren nach einem der Ansprüche 1 bis 4,
**dadurch gekennzeichnet, dass**
die zweite Informationseinheit (INF2) ein weiteres Feld (COMAND2) enthält, das die Art der priorisierten Verarbeitung festlegt.

6. Verfahren nach einem der Ansprüche 1 bis 4,
**dadurch gekennzeichnet, dass**
der übermittelte Schlüsselcode (KEYCODE1, KEYCODE2) eine Angabe enthält, die die Art der priorisierten Verarbeitung festlegt.

7. Verfahren nach einem der Ansprüche 1 bis 6,
**dadurch gekennzeichnet, dass**
nach erfolgter priorisierter Verarbeitung der Schlüsselcode (KEYCODE1, KEYCODE2) in der betreffenden peripheren Einheit (11, 12, 15) verbraucht ist.

## Claims

1. Method for prioritized processing of information that is transmitted in a wireless communication between central units (10) and peripheral units (11, 12, 15) of a traffic control system, whereby first information units (INF1) are communicated from at least one central unit (10) to the peripheral units (11, 12, 15), and communication between individual peripheral units (11, 12, 15) may be established for second information units (INF2),
**characterized in that**,
for communication between the individual peripheral units (11, 12, 15) a second information unit (INF2) of a peripheral unit (11, 12, 15) is then processed as a priority if the above has previously received a key code (KEYCODE1) transmitted with the first information unit (INF1) and this corresponds to the key code (KEYCODE2) contained in the second information unit (INF2).

2. Method in accordance with claim 1,
**characterized in that**,
communication between individual peripheral units (11, 15) takes place on a different frequency than the frequency that is used for communication between at least one central unit (10) and the peripheral units (12, 15).

3. Method in accordance with claim 2,
**characterized in that**,
communication between the individual peripheral units (11, 15) takes place in the infrared range.

4. Method in accordance with claim 1,
**characterized in that**,
communication between the individual peripheral units (11, 15) takes place on the same frequency as is used for communication between at least one central unit (11) and the peripheral units (12, 15), but that the transmitter power for the communication between the individual peripheral units is reduced to such an extent that the range is limited to the immediate environment of a peripheral unit.

5. Method in accordance with one of claims 1 to 4,
**characterized in that**,
the second information unit (INF2) contains a further field (COMMAND2) that specifies the type of prioritized processing.

6. Method in accordance with one of claims 1 to 4,
**characterized in that**,
the transmitted key code (KEYCODE1, KEYCODE2) contains information that specifies the type of prioritized processing.

7. Method in accordance with one of claims 1 to 6,
**characterized in that**,
after a prioritized processing has been completed, the key code (KEYCODE1, KEYCODE2) in the relevant peripheral unit (11, 12, 15) is expended.

## Revendications

1. Procédé de traitement prioritaire d'informations, qui sont transmises dans une communication sans fil entre des unités centrales (10) et périphériques (11, 12, 15) d'un système de guidage de circulation, de premières unités (INF1) d'information étant transmises d'au moins une unité (10) centrale aux unités (11, 12, 15) périphériques et une communication pouvant être établie entre diverses unités (11, 12, 15) périphériques par l'intermédiaire de deuxièmes unités (INF2) d'information,
**caractérisé en ce que**
lors de la communication entre les diverses unités (11, 12, 15) périphériques, une deuxième unité (INF2) d'information est traitée prioritairement par une unité (11, 12, 15) périphérique, lorsque celle ci a reçu précédemment un code (KEYCODE1) de cryptage transmis dans la première unité (INF1) d'information, et lorsque celui ci coïncide avec le code (KEYCODE2) de cryptage contenu dans la deuxième unité (INF2) d'information.

2. Procédé suivant la revendication 1,
**caractérisé en ce que**
la communication entre les diverses unités (11, 15) périphériques s'effectue sur une autre fréquence que la fréquence qui est utilisée pour la communication entre la au moins une unité (11) centrale et les unités (12, 15) périphériques.

3. Procédé suivant la revendication 2,
**caractérisé en ce que**
la communication s'effectue dans le domaine infrarouge entre les diverses unités (11, 15) périphériques.

4. Procédé suivant la revendication 1,
**caractérisé en ce que**
la communication entre les diverses unités (11, 15) périphériques s'effectue sur la même fréquence que celle qui est utilisée pour la communication entre la au moins une unité (11) centrale et les unités (12, 15) périphériques, mais la puissance d'émission pour la communication entre les diverses unités périphériques est réduite jusqu'à ce que la portée soit limitée à l'environnement immédiat d'une unité périphérique.

5. Procédé suivant l'une des revendications 1 à 4,
**caractérisé en ce que**
la deuxième unité (INF2) d'information contient un champ (COMMAND2) supplémentaire, qui fixe le type du traitement prioritaire.

6. Procédé suivant l'une des revendications 1 à 4,
**caractérisé en ce que**
le code (KEYCODE1, KEYCODE2) de cryptage transmis contient une indication, qui fixe le type du traitement prioritaire.

7. Procédé suivant l'une des revendications 1 à 6,
**caractérisé en ce que**
après que le traitement prioritaire a été effectué, le code (KEYCODE1, KEYCODE2) de cryptage est épuisé dans l'unité (11, 12, 15) périphérique concernée.
